# DEMANDE DE BREVET EUROPEEN

(11) **EP 0 165 139 A1**
(43) Date de publication de la demande: **18.12.1985**
(21) Numéro de dépôt: 85400961.0
(22) Date de dépôt: 15.05.1985
(51) Int. Cl.: A47L 15/23, A47L 15/42

(54) **Machine à laver la vaisselle**

(30) Priorité: 18.05.1984 FR 8407753
(71) Demandeur: Blanc, Rémi, F-93230 Romainville (FR); Petriccioli, Marc, F-93230 Romainville (FR)
(72) Inventeur: Blanc, Rémi, F-93230 Romainville (FR); Petriccioli, Marc, F-93230 Romainville (FR)
(74) Mandataire: Laget, Jean-Loup

(57) **Abrégé**

Machine à laver la vaiselle à cycle court.

Un bac (4) avec résistance (5) de chauffage constitue une réserve d'eau pour le rinçage. La résistance (5) n'est branchée qu'en dehors des périodes de fonctionnement de la résistance (7) de la cuve.

## Description

L'invention concerne une machine à laver la vaisselle et plus particulièrement une machine à laver la vaisselle à cycle opératoire court.

Les machines à laver la vaisselle de type connu assurent en général le lavage de douze couverts en 90 minutes. 5i l'on supprime le pré-lavage, on peut réduire ce temps de 15 minutes environ. Cependant, la grande capacité de ces machines est un inconvénient pour leur utilisation dans le cas des vaisselles peu importantes. C'est pourquoi, on a vu apparaître tout récemment des machines à laver la vaisselle pour quatre ou cinq couverts seulement, dont le cycle opératoire a été réduit car les quantités d'eau à chauffer sont moins importantes que dans les machines pour douze couverts.

L'un des buts de l'invention est de proposer une machine à laver la vaisselle pour cinq couverts environ, dont le cycle opératoire soit court tout en comprenant la séquence complète des opérations de pré-lavage, de lavage, de pré-rinçage, de rinçage à chaud et de séchage.

Un autre but de l'invention est de procurer une machine à laver la vaisselle de dimensions réduites, susceptible d'être simplement posée sur un plan de travail de cuisine ou encastrée à la manière d'un four.

L'invention a pour objet une machine à laver la vaisselle à cycle opératoire court, du type comportant : une cuve avec résistance électrique pour chauffer l'eau de lavage et pour assurer le séchage de la vaisselle lavée, un bac avec résistance électrique pour chauffer l'eau de rinçage de la vaisselle, ce bac étant placé dans la partie supérieure de la machine pour pouvoir se vider dans la cuve, caractérisée en ce que la résistance de chauffage du bac n'est susceptible d'être branchée qu'en dehors des périodes de fonctionnement de la résistance de la cuve.

Selon d'autres caractéristiques de l'invention :
- le bac est muni d'un tube assurant par débordement l'alimentation en eau de rinçage de la cuve de la machine, et susceptible d'être soulevé pour assurer le vidage du bac,
- l'alimentation de la cuve d'une part, et du bac d'autre part, est assurée par l'intermédiaire de deux électrovannes situées sur deux canalisations différentes et qui ne sont jamais ouvertes en même temps,
- la résistance de chauffage du bac est branchée pendant la phase de pré-lavage et pendant la fin de la phase de lavage de la machine, de façon à fournir l'eau chaude de rinçage dès la fin de la phase de lavage, et raccourcir ainsi le cycle de fonctionnement de la machine.

D'autres caractéristiques ressortiront de la description qui suit faite avec référence au dessin annexé sur lequel on peut voir un schéma simplifié correspondant à une vue en coupe partielle d'une machine à laver la vaisselle selon l'invention

En se reportant au dessin, on peut voir que la machine 1 à laver la vaisselle selon l'invention est de dimensions réduites, environ 55 cm dans chaque dimension. Elle présente une cuve 2 à sa partie inférieure, une porte 3 sur la face avant et un bac 4 à sa partie supérieure. Ce bac 4 a une contenance de 8 litres environ, c'est-à-dire qu'il peut recevoir un volume d'eau suffisant pour assurer le rinçage de la vaisselle. Il comporte une résistance de chauffage 5, et un tube 6 de raccordement à la cuve par débordement à niveau constant. Ce tube peut d'ailleurs être soulevé pour libérer vers la cuve un passage afin de vider le bac.

Dans le fond de la cuve 2 est prévue une résistance de chauffage 7, un groupe moto-pompe 8 pour l'alimentation du moulinet 9 et une pompe de vidange 10.

L'alimentation en eau froide ou de préférence chaude (45° environ) de la machine a lieu par la canalisation 11.

Deux bacs 13 et 14 sont prévus respectivement pour le sel de régénération de la résine et la résine elle-même.

La canalisation 11 se divise en deux : une canalisation 16, contrôlée par une électrovanne 12, vers le bac à sel 13, et une canalisation 17, contrôlée par une électrovanne 15, vers le bac à résine 14 Entre le bac à sel 13 et le bac à résine 14 est disposée une canalisation 18. A la sortie du bac à résine 14, une canalisation 19 alimente la cuve de la machine 1 sous le contrôle d'une électrovanne 21. La canalisation 19 présente une dérivation 20 pour alimenter le bac 4 sous le contrôle d'une électrovanne 22.

Les distributeurs automatiques de produit de rinçage et éventuellement de lavage n'ont pas été représentés, car ils sont classiques. Ils sont commandés par le programme de la machine, de même que les électrovannes et les résistances chauffantes, ainsi que le groupe moto-pompe du moulinet et la pompe de vidange.

Le fonctionnement de la machine à laver la vaisselle selon l'invention s'analyse de la manière suivante, en supposant au départ la cuve 2 vide, le bac 4 plein d'eau, les électrovannes 12, 15, 21 et 22 fermées, la pompe 10 et le groupe moto-pompe 8 du moulinet arrêtés, et les résistances 5 et 7 débranchées.

Pour assurer le rinçage préalable de la résine et éliminer le sel qui a été introduit dans le bac à résine 14 au cycle précédent, les électrovannes 15 et 21 sont ouvertes et la pompe de vidange 10 est mise en marche. Ce rinçage préalable est très court, de l'ordre de la minute, puis l'électrovanne 21 se ferme et la pompe de vidange 10 s'arrête.

Pour le pré-lavage, l'électrovanne 22 s'ouvre et la résistance 5 du bac 4 est branchée et commence à chauffer l'eau du bac 4. L'eau qui arrive de la canalisation 20 remplace celle qui était dans le bac 4 et qui se déverse dans la cuve 2 Le groupe moto-pompe 8 du moulinet se met en marche et assure un pré-lavage. Lorsque l'eau du bac 4 est entièrement remplacée, l'électrovanne 22 se ferme. Le pré-lavage dure environ une minute. Puis la pompe de vidange 10 se met en marche et la cuve se vide. Lorsque la cuve 2 est vide la pompe de vidange s'arrête.

Pour le lavage à chaud, l'électrovanne 21 s'ouvre et alimente la cuve 2. Pendant ce temps, le moulinet 9 tourne toujours. La résistance 5 du bac est débranchée et celle 7 de la cuve est branchée. Lorsque la cuve 2 est pleine, les électrovannes 15 et 21 se ferment. Lorsque la température de lavage désirée est atteinte, la résistance 7 de la cuve 2 est débranchée et celle 5 du bac 4 est branchée. Le produit de lavage est introduit dans la cuve. Le moulinet 9 continue à tourner quelques minutes pour assurer le lavage à chaud de la vaisselle. Pendant ce temps, la résistance 5 chauffe l'eau du bac 4 à la température désirée pour le rinçage. Le lavage dure environ 8 minutes. Alors la pompe de vidange 10 se met en marche et vide la cuve 2, puis elle s'arrête.

Pour le pré-rinçage, les électrovannes 15 et 21 s'ouvrent pour laisser entrer une certaine quantité d'eau, puis se ferment. Le moulinet 9 tourne toujours pour assurer le pré-rinçage qui dure quelques dizaines de secondes. Alors la pompe 10 se met en marche, vide la cuve puis s'arrête.

Pour le rinçage à chaud, la résistance 5 du bac est débranchée, et les électrovannes 15 et 22 sont ouvertes. L'eau du bac est renouvelée et l'eau très chaude qui était contenue dans le bac 4 coule dans la cuve 2. Le . produit de rinçage est introduit dans la cuve et les électrovannes 15 et 22 se ferment. Le moulinet 9 tourne toujours et assure le rinçage à chaud pendant une minute et demie environ. Le groupe moto-pompe 8 s'arrête alors et la pompe de vidange 10 se met en marche et vide la cuve 2.

Pour la régénération de la résine, les électrovannes 12 et 21 s'ouvrent pendant quelques secondes puis se ferment. La pompe de vidange 10 s'arrête une fois la cuve vidée.

Pour le séchage, la résistance 7 de la cuve est branchée, elle chauffe la cuve pendant environ une minute et demie, puis est débranchée. A la fin du séchage, le programme s'arrête.

On peut remarquer que le programme de la machine comprend les étapes suivantes : un rinçage préalable de la cuve, un pré-lavage, un lavage, un pré-rinçage, un rinçage, une régénération de la résine, et un séchage à chaud. L'ensemble de ces opérations dure environ 15 minutes Durant ce cycle, les deux résistances 5 et 7 ne sont jamais branchées simultanément pour diminuer la consommation d'énergie électrique. La résistance 5 du bac est branchée pendant 7 minutes et demie environ, dont 1 minute et demie pendant le pré-lavage à froid et 6 minutes pendant le lavage. La résistance 7 est branchée pendant 4 minutes environ, dont 2 minutes et demie au début du lavage et 1 minute et demie pendant le séchage.

La disposition du bac 4 est une caractéristique essentielle de la machine à laver la vaisselle selon l'invention Ce bac permet en effet de chauffer l'eau de rinçage pendant la phase de pré-lavage et pendant une partie de la phase de lavage de la machine, et ainsi de raccourcir la durée du cycle complet.

Au lieu de laisser de l'eau dans le bac 4, en fin de cycle,on peut procéder à son vidage complet au début de la phase de rinçage à chaud, par soulèvement du tube 6, sans ouverture de l'électrovanne 22. En conséquence, au début de la phase de pré-lavage, il suffit de laisser couler l'eau un peu plus longtemps dans le bac 4 pour assurer, par débordement, l'alimentation en-eau de la cuve 2.

La machine à laver la vaisselle selon l'invention permet donc sans accroissement de la consommation d'énergie électrique par rapport aux machines connues d'assurer un cycle de lavage complet en 15 minutes environ, pour une vaisselle de 4 ou 5 couverts.

## Revendications

1. Machine à laver la vaisselle à cycle opératoire court, du type comportant : une cuve avec résistance électrique pour chauffer l'eau de lavage et pour assurer le séchage de la vaisselle lavée, un bac avec résistance électrique pour chauffer l'eau de rinçage de la vaissellle, ce bac étant placé dans la partie supérieure de la machine pour pouvoir se vider dans la cuve, caractérisée en ce que la résistance (5) de chauffage du bac n'est susceptible d'être branchée qu'en dehors des périodes de fonctionnement de la résistance (7) de la cuve.

2. Machine selon la revendication 1, caractérisée en ce que le bac (4) est muni d'un tube assurant par débordement l'alimentation en eau de rinçage de la cuve (2) de la machine, et susceptible d'être soulevé pour assurer le vidage du bac.

3. Machine selon la revendication 1, caractérisée en ce que l'alimentation de la cuve (2) d'une part, et du bac (4) d'autre part, est assurée par l'intermédiaire de deux électrovannes (21, 22) situées sur deux canalisations différentes et qui ne sont jamais ouvertes en même temps.

4. Machine selon la revendication 1, caractérisée en ce que la résistance (5) de chauffage du bac est branchée pendant la phase de pré-lavage et pendant la fin de la phase de lavage de la machine, de façon à fournir l'eau chaude de rinçage dès la fin de la phase de lavage, et raccourcir ainsi le cycle de fonctionnement de la machine
